# EUROPÄISCHE PATENTSCHRIFT

(11) **EP 4 279 810 B1**
(45) Veröffentlichungstag und Bekanntmachung des Hinweises auf die Patenterteilung: **09.04.2025**
(21) Anmeldenummer: 23173628.1
(22) Anmeldetag: 16.05.2023
(51) Int. Cl.: F23N 1/02, F23N 5/08, F23N 5/10, F23N 5/12, F23N 5/14, F23D 14/02, F23D 14/60

(54) **VERFAHREN ZUM BETREIBEN EINES HEIZGERÄTES, HEIZGERÄT ZUR DURCHFÜHRUNG DES VERFAHRENS, UND COMPUTERPROGRAMM**
METHOD FOR OPERATING A HEATING DEVICE, HEATING DEVICE FOR CARRYING OUT THE METHOD, AND COMPUTER PROGRAM
PROCÉDÉ DE FONCTIONNEMENT D'UN APPAREIL DE CHAUFFAGE, APPAREIL DE CHAUFFAGE POUR LA MISE EN OEUVRE DU PROCÉDÉ, ET PROGRAMME INFORMATIQUE

(30) Priorität: 20.05.2022 DE 102022112785
(43) Veröffentlichungstag der Anmeldung: 22.11.2023
(73) Patentinhaber: Vaillant GmbH, 42859 Remscheid NRW (DE)
(72) Erfinder: Krah, Timo, 42109 Wuppertal (DE); Resch, Marvin, 42857 Remscheid (DE); Tacke, Julian, 45277 Essen (DE)
(74) Vertreter: Popp, Carsten

(56) Entgegenhaltungen:
- EP-A2- 3 690 318
- DE-A1- 10 045 272
- JP-A- H05 322 159

## Beschreibung

Die Erfindung betrifft ein Verfahren zum Betreiben eines Heizgerätes, ein Computerprogramm und ein Heizgerät.

Gasbetriebene Heizgeräte weisen häufig eine Regelung des Verbrennungsluftverhältnisses, auch als Luftzahl Lambda (λ) bezeichnet, auf, basierend auf einem Signal eines Sensors, der in einem Brenner oder in der Umgebung einer Flamme bzw. des Brenners des Heizgerätes angeordnet ist und einen Rückschluss auf die Luftzahl (λ) zulässt.

Beispielhaft wird hierzu in der DE 100 45 270 A1 vorgeschlagen, einen Temperatursensor im Flammenkern eines Brenners anzuordnen und eine Regelung der Brennstoff-Luftzusammensetzung basierend auf der ermittelten Flammentemperatur durchzuführen. Dabei kann der verwendete Temperatursensor aufgrund seiner Größe sowohl kleine als auch große Flammen erfassen und somit eine Regelung in einem breiteren Modulationsbereich ermöglichen.

Die DE 10 2020 126 992 A1 schlägt ein Verfahren zum Betrieb eines Brenners mit einem Brenngas enthaltend mehr als 95 Vol-% Wasserstoff vor, bei dem ein Temperatursignal der Flamme einbezogen wird. So kann das Temperatursignal zur Überprüfung mindestens eines Massestromsensors der zuzuführenden Verbrennungsluft oder des Brenngases eingerichtet sein. Bei Ausfall eines Massestromsensors kann ein Betrieb des Brenners fortgesetzt werden, indem die Luftzufuhr für 1 bis 10 Sekunden erhöht wird und bei einem Ansteigen der Flammentemperatur auf ein zu geringes Verhältnis von Verbrennungsluft zu Brenngas geschlossen wird. Nachteilig erfordert dieses Verfahren den Einsatz von mindestens zwei Massestromsensoren um eine präzise Regelung der Verbrennung zu bewirken. Ein Betrieb des Brenners mittels der vorgeschlagenen temporären Erhöhung der Luftzufuhr und einem Erfassen des Temperatursignals kann nur eine sehr ungenaue Verbrennungsregelung ermöglichen.

Daneben ist die Ermittlung eines lonisationsstromes einer Flamme bekannt, der gleichfalls einen Rückschluss auf die Luftzahl der Flamme ermöglicht. Dieses Verfahren ist jedoch nur bei Brennstoffen robust einsetzbar, deren Verbrennung eine ausreichende Menge freier Ladungsträger freisetzt. Dies ist beispielsweise bei Wasserstoff schwierig.

In der DE 10 2019 110 976 A1 wird ein Verfahren zur Überprüfung eines Gasgemischsensors vorgeschlagen, bei dem ein Signal eines Ionisationssensors der Flamme erfasst und einem Signal des Gasgemischsensors zugeordnet wird. Zur Überprüfung des Gasgemischsensors kann das zu verbrennende Gasgemisch geändert und die resultierenden Veränderungen der Signale von Gasgemischsensor und Ionisationssensor erfasst und ausgewertet werden. Dieses Verfahren ist gleichfalls aufwendig und erfordert den Einsatz eines Gasgemischsensors. Zudem ist das Verfahren zum Einsatz mit einem wasserstoffhaltigen Brenngas nicht geeignet.

Die DE 10 2004 055 715 A1 betrifft ein Verfahren zur Einstellung der Luftzahl an einer Feuerungseinrichtung. Dabei wird der Umstand genutzt, dass eine Flammentemperatur T_{Max} bei Lambda = 1 maximal ist. Bei dem Verfahren kann ein vorgegebener Luftmassestrom eingestellt und ein für die Temperatur T_{Max} ein entsprechender Gasmassestrom ermittelt wird. Nunmehr kann ein Sollwert des Lambdas für eine hygienische Verbrennung festgelegt werden und durch eine Erhöhung des Luft-Massestromes eingestellt werden. Nachteilig ist das vorgeschlagene Verfahren ungenau und erfordert zudem einen Betrieb der Feuerungseinrichtung bei Lambda =1, der mit einem erhöhten Risiko eines Flammenrückschlages einhergeht.

Die DE 100 45 272 A1 beschreibt eine Feuerungseinrichtung, die einen Temperatursensor hat, dessen Länge es ermöglicht, eine Flammenhöhe festzustellen. Es kann ein zweiter Temperatursensor vorhanden sein, der in der Hauptreaktionszone angeordnet ist. Anhand der Flammenlänge kann auf ein aktuelles Verbrennungsluftverhältnis geschlossen werden. Nachteilig erfordert die Feuerungseinrichtung spezielle Temperatursensoren, und es kann zudem das Verbrennungsluftverhältnis nicht ausreichend präzise bestimmt werden.

Die JP H05 322159 A beschreibt eine Verbrennungseinrichtung mit zwei Brennern mit jeweils einer Flammenüberwachungseinrichtung. Zur Verbesserung der Verbrennungsregelung gibt dieses Dokument keinen Hinweis.

Die EP 3 690 318 A2 offenbart ein Verfahren zur Verbrennungsregelung eines Heizgeräts, bei dem die Luftzahl anhand von Kalibrierdaten aus dem Ionisationssignal bestimmt wird. Auch dieses Verfahren ist ggf. nicht ausreichend genau und nur mit Brennstoffen einsetzbar, die bei der Verbrennung ausreichend Ladungsträger freisetzen.

Dabei kann jedoch ein ermittelter Sensorwert sowohl von der Luftzahl als auch von dem Brenner zugeführten Massestrom des Verbrennungsgemisches aus Brenngas und Verbrennungsluft abhängen. Daher wird zumeist der Massestrom oder Volumenstrom Verbrennungsgemisch durch einen entsprechenden Sensor ermittelt und in die Regelung einbezogen. Bei Heizgeräten ohne einen entsprechenden Sensor wird zumeist eine Leistung einer Fördereinrichtung herangezogen, beispielsweise eine Drehzahl einer als Gebläse ausgebildeten Fördereinrichtung. Die Leistung der Fördereinrichtung kann jedoch häufig nur einen sehr ungenauen Rückschluss auf den Massestrom Verbrennungsgemisch ermöglichen, beispielsweise kann eine Behinderung des Strömungsweges von Verbrennungsgemisch bzw. Abgasstrom zu erheblichen Abweichungen führen. Eine Ursache hierfür kann eine zumindest teilweise blockierte Abgasanlage sein. Eine resultierende ungenaue Regelung der Luftzahl kann zu einer unsauberen und ineffizienten Verbrennung führen.

Hiervon ausgehend ist es Aufgabe der Erfindung, ein Verfahren zum Betreiben eines Heizgerätes, ein Computerprogramm und ein Heizgerät vorzuschlagen, die die geschilderten Probleme des Standes der Technik zumindest teilweise überwinden. Insbesondere soll ein einfaches und kostengünstig durchführbares Verfahren zum Betreiben eines Heizgerätes mit einer Regelung des Verbrennungsluftverhältnisses unter Einbeziehung eines Temperatursignals der Flamme angegeben werden, dass eine dauerhaft präzise Regelung ermöglicht. Zudem soll das Verfahren dazu geeignet sein, zumindest teilweise, automatisiert durchgeführt zu werden. Es soll zudem ggf. erreicht werden, dass das Verfahren für unterschiedliche Brennstoffe zuverlässig einsetzbar ist.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zum Betreiben eines Heizgerätes bei. Das Heizgerät weist einen Brenner auf, dem ein Verbrennungsgemisch aus Brenngas und Verbrennungsluft zugeführt wird. Weiter ist zumindest ein erster Flammensensor und ein zweiten Flammensensor vorgesehen, wobei beide bzw. alle Flammensensoren Signale mit (jeweils bzw. gleichzeitig) unterschiedlicher Charakteristik in Bezug auf die Leistung und/ oder die Luftzahl (λ) des Heizgerätes aufweisen bzw. erzeugen. Das Verfahren umfasst zumindest die folgenden Schritte:
a) Erfassen eines ersten Signals des ersten Flammensensors und eines zweiten Signals des zweiten Flammensensors,
b) Bestimmen eines dem Brenner zugeführten Massestromes (*ṁ*) des Verbrennungsgemisches und der Luftzahl (λ) des Verbrennungsgemisches unter Einbeziehung des ersten Signals und des zweiten Signals, wobei die Luftzahl (λ) und der Massestrom (*ṁ*) über mehrdimensionale Funktionen bestimmt werden,
c) Regeln des Heizgerätes unter Einbeziehung des in Schritt b) bestimmten Massestromes (*ṁ*) und der in Schritt b) bestimmten Luftzahl (λ).

Die Schritte a), b) und c) können bei einem regulären Betriebsablauf mindestens einmal in der angegebenen Reihenfolge durchgeführt werden. Insbesondere kann die Durchführung der Schritte a) bis c) mehrmals, insbesondere permanent wiederholt werden.

Das Verfahren dient insbesondere einem dauerhaft sicheren Betreiben eines Heizgerätes mit einer sensorbasierten Regelung des Verbrennungsluftgemisches, insbesondere eines Heizgerätes, bei dem eine direkte Erfassung eines, einem Brenner des Heizgerätes zuzuführenden, Masse- oder Volumenstromes an Brenngas und Verbrennungsluft nicht möglich ist.

Das Heizgerät kann zumindest einen Wärmeerzeuger, insbesondere einen Gas-Brennwertkessel, umfassen, der durch Verbrennung eines Brennstoffes Wärmeenergie freisetzt und über mindestens einen Wärmetauscher auf einen Heizkreislauf übertragen kann, wobei Verbraucher des Heizkreislaufes über einen Heizungsvorlauf und einen Heizungsrücklauf an das Heizgerät anschließbar sind. Die bei der Verbrennung entstehenden Abgase können über einem Abgaskanal des Heizgerätes einer Abgasanlage zugeführt werden. Im Heizgerät kann im Heizkreislauf eine Umwälzpumpe dazu eingerichtet sein, ein Wärmeträgermedium (Heizungswasser) umzuwälzen, wobei über einen Heizungsvorlauf erwärmtes Wärmeträgermedium Verbrauchern, wie Konvektoren oder Flächenheizungen, zugeführt und über einen Heizungsrücklauf zum Wärmeerzeuger bzw. dem mindestens einen Wärmetauscher rückgeführt werden kann.

Hierzu kann das Heizgerät eine Fördereinrichtung, insbesondere ein Gebläse, aufweisen, das ein Verbrennungsgemisch aus Verbrennungsluft und Brenngas, beispielsweise fossilem Gas oder Wasserstoff, einem Brenner des Heizgerätes zuführt. Das Heizgerät kann dabei eine sensorische Regelung der Luftzahl (λ) aufweisen. Das Heizgerät kann hierfür mindestens zwei Flammensensoren aufweisen, die einen Rückschluss auf ein Verbrennungsluftverhältnis erlauben. Insbesondere können die mindestens zwei Flammensensoren unterschiedliche Charakteristiken in Bezug auf die (aktuell gemessene) Leistung des Heizgerätes und/ oder die Luftzahl aufweisen. Insbesondere können anhand eines ersten Signals eines ersten Flammensensors und eines zweiten Signals eines zweiten Sensors aufgrund derer unterschiedlicher Charakteristiken hinsichtlich Leistung und/ oder Luftzahl diese entsprechend bestimmt werden.

Die Bezeichnung "unterschiedliche Charakteristik hinsichtlich einer Leistung/ und / oder einer Luftzahl" bezeichnet hier den Umstand, dass ein erster Zusammenhang von erstem Sensorsignal und der Luftzahl und/ oder der Leistung (deutlich) von einem zweiten Zusammenhang von zweitem Sensorsignal und der Luftzahl und/ oder der Leistung des Heizgerätes derart voneinander abweichen, dass möglichst eindeutig eine Schnittmenge feststellbar sein kann. Hierzu können insbesondere die Zusammenhänge selbst bzw. deren Gradienten deutlich voneinander abweichen. Die unterschiedliche Charakteristik ist beispielsweise dadurch erkennbar, dass dieselbe Situation des Brenners zu (signifikant) abweichenden Messergebnissen bzw. Signalen führt. Im Betrieb wird sensorisch von den beiden Flammensensoren zum selben Zeitpunkt bzw. im selben Zeitraum ein abweichendes Signal erzeugt, wobei gerade aus dieser unterschiedlichen Charakteristik Aussagen über die tatsächliche Luftzahl und/ oder Leistung des Brenners abgeleitet werden können, insbesondere durch einen Vergleich beider Signale und/oder eine gemeinsame Bewertung.

Dabei kann der Massestromes (*ṁ*) des Verbrennungsgemisches ein Maß für eine Leistung des Heizgerätes sein. Es ist ebenso möglich, dass ein Volumenstrom des Verbrennungsgemisches als Maß der Leistung des Heizgerätes herangezogen wird, der in Kenntnis der Dichte des Verbrennungsgemisches in einen Massestrom überführbar ist.

Der erste Flammensensor oder der zweite Flammensensor kann insbesondere eine Ionisationselektrode, ein Temperatursensor, eine Lambdasonde oder ein optischer Sensor, insbesondere ein UV-Sensor, sein.

Bei einer Ionisationselektrode handelt es sich um eine Einrichtung zur Messung eines lonisationsstromes einer Flamme des Brenners des Heizgerätes. Durch Anlegen einer Spannung an eine Ionisationselektrode kann ein, beispielsweise über einen Brennerköper, fließender Ionisationsstrom messbar sein, der einen Rückschluss auf Leistung und/ oder Luftzahl ermöglicht. Die Ionisationselektrode kann vorteilhaft ein Hot- Surface- Igniter sein, der zusätzlich dazu eingerichtet ist als Zündeinrichtung des Brenners zu dienen. Ein Hot Surface Igniter kann somit ein Erfassen einer Flammentemperatur und eines Ionisationsstromes der Flamme ermöglichen, sowie als Zündeinrichtung dienen.

In diesem Zusammenhang wird angemerkt, dass erster und zweiter Flammensensor durch einen einzigen Sensor (Flammensensorik), der dazu eingerichtet ist, ein erstes und zweites Signal, die eine unterschiedlicher Charakteristik in Bezug auf die Leistung und/ oder die Luftzahl (λ) des Heizgerätes aufweisen, realisiert sein kann. Ein Beispiel hierfür kann ein oben beschriebener Hot Surface Igniter sein.

Der Temperatursensor kann insbesondere derart angeordnet sein, dass eine Flammentemperatur des Heizgerätes erfassbar ist. Hierfür kann der Temperatursensor in der Brennkammer des Heizgerätes angeordnet sein, insbesondere in einem Bereich der Brennkammer, in dem sich bei regulärer Benutzung eine Flamme ausbildet.

Der Temperatursensor kann, bei in Betrieb befindlichem Brenner, im Bereich des Flammenkerns, im Bereich des Flammenfußes oder der Flammenspitze angeordnet sein. Alternativ ist auch eine beabstandete Anordnung zur Flamme möglich. Der Flammentemperatursensor könnte dabei am Brenner selbst oder einer Brennertür befestigt bzw. angeordnet sein, vorteilhaft kann eine derartige Ausgestaltung einfach in bestehende Montageprozesse integriert werden. Die durch den Flammentemperatursensor zu messenden Temperaturen können beispielhaft in einem Bereich zwischen 100 °C (Grad Celsius) und 1.500 °C liegen.

Der Temperatursensor kann ein beliebiger Temperatursensor sein, der insbesondere ein elektrisches Signal als Maß für seine Temperatur liefern oder bereitstellen kann. Das Signal kann dabei beispielsweise in einem messbaren elektrischen Widerstand bestehen, beispielsweise einem Messwiderstand, wie einem Platin- oder Silizium Messwiderstand, einem Heißleiter (NTC) oder einem Kaltleiter (PTC) als Flammentemperatursensor. Der Flammentemperatursensor kann auch ein Halbleiter-Temperatursensor sein, der ein für die Temperatur repräsentatives, direkt verarbeitbares elektrisches Signal zur Verfügung stellen kann. Alternativ können als Flammentemperatursensor auch Temperatursensoren aufweisend einen Schwingquarz, ein Thermoelement, pyroelektrische Materialien und/oder ein faseroptischer Temperatursensor vorgesehen werden. Insbesondere kann der Flammentemperatursensor auch ein Hot Surface Igniter, also ein Widerstandsheizgerät, das auf eine Temperatur über einer Zündtemperatur des Gemisches aus Brennstoff und Verbrennungsluft aufheizbar ist, sein. In vorteilhafter Weise kann so die Komplexität eines hier vorzuschlagenden Heizgerätes gemindert werden, da Zündeinrichtung und Temperaturfühler und eine Einrichtung zum Erwärmen des Temperaturfühlers durch nur ein Bauteil realisiert werden können. Beispielsweise kann der Temperaturfühler ein Siliciumnitrid- oder ein Siliziumcarbid-Hot-Surface-Igniter sein.

Eine Lambdasonde kann eine bekannte Lambdasonde sein, dazu eingerichtet einen Sauerstoffgehalt im Abgasstrom des Heizgerätes zu ermitteln. Anhand dieser Information kann ein Rückschluss auf das Verbrennungsluftverhältnis des Verbrennungsgemisches gezogen werden. Unter Einbeziehung eines zweiten Flammensensors, der einen Rückschluss auf den Massestrom des Verbrennungsgemisches ermöglicht, kann mit einem hier vorgeschlagenen Verfahren auch der Massestrom und/oder die Luftzahl mittels einer Lambdasonde ermittelt werden.

Ein optischer Sensor kann dazu eingerichtet sein, von einer Flamme des Heizgerätes emittierte elektromagnetische Strahlung zu erfassen. Die zu erfassende Strahlung kann dabei (für den Menschen) sichtbares Licht, Infrarotstrahlung (IR) und/ oder Ultraviolettstrahlung (UV) sein.

Gemäß einer Ausgestaltung können in Schritt a) Signale von erstem und zweitem Flammensensor erfasst werden, wobei erster und zweiter Flammensensor unterschiedliche Flammensensoren sind. Vorteilhaft können hierbei Flammensensoren ausgewählt werden, die selbst bzw. sensorbedingt erhebliche bzw. deutliche Unterschiede in der Charakteristik bezüglich der Leistung und/ oder der Luftzahl eines Heizgerätes aufweisen.

Gemäß einer Ausgestaltung können in Schritt a) Signale von erstem und zweitem Flammensensor erfasst werden, wobei erster und zweiter Flammensensor an unterschiedlichen Positionen bezogen auf den Brenner des Heizgerätes bzw. auf eine am Brenner auftretende Flamme angeordnet sind. Dabei können erster und zweiter Flammensensor insbesondere einen (deutlich) abweichenden Abstand zum Brenner bzw. der Flamme aufweisen.

Erfindungsgemäß werden in Schritt b) die Luftzahl (λ) und der Massestrom (*ṁ*) über mehrdimensionale (mathematische) Funktionen bestimmt. Vorteilhaft können auch so ein erster und ein zweiter Flammensensor bereitgestellt werden, die selbst bzw. sensorbedingt erhebliche bzw. besondere Unterschiede in der Charakteristik bezüglich der Leistung und/ oder der Luftzahl eines Heizgerätes aufweisen.

Wie bereits eingangs ausgeführt, kann eine Änderung eines Signals eines derartigen Flammensensors in der Regel auf eine Änderung der Luftzahl und/ oder eine Änderung der Leistung des Heizgerätes, verbunden mit einer Änderung des Masse- oder Volumenstromes Verbrennungsgemisch, zurückzuführen sein. Beispielsweise kann eine Signaländerung, die eine Erhöhung der Flammentemperatur anzeigt auf eine Leistungssteigerung oder eine Änderung der Luftzahl zurückzuführen sein. Somit können alle möglichen Kombinationen von Luftzahl und Massestrome des Verbrennungsgemisches für verschiedene eintretenden Sensorsignale als eine dreidimensionale Funktion verstanden werden und es können zwei dreidimensionale Funktionen gebildet werden, die das (erste oder zweite) Signal des (ersten oder zweiten) Flammensensors in Abhängigkeit von Massenstrom und Luftzahl darstellen. Für einen Sensorwertwert (beispielsweise einer Spannung eines Flammensensors von 1,43 V) kann nunmehr jeweils eine zweidimensionale Funktion gebildet werden, die den Massenstrom in Abhängigkeit von der Luftzahl oder die Luftzahl in Abhängigkeit von dem Massenstrom darstellt. Anhand von erstem und zweitem Signal können somit zwei zweidimensionale Funktionen ermittelt werden, deren Schnittpunkt einen Betriebspunkt angeben kann.

Gemäß einer weiteren Ausgestaltung kann für das erste und zweite Signal jeweils eine dreidimensionale Funktion ermittelt werden, wobei eine erste Funktion den Massestrom in Abhängigkeit von erstem und zweitem Signal und eine zweite Funktion die Luftzahl in Abhängigkeit von erstem und zweitem Signal darstellen kann. So kann eine direkte Bestimmung von Massestrom und Luftzahl ermöglicht werden.

Eine oben beschriebene dreidimensionale Funktion darstellend alle möglichen Kombinationen von Luftzahl und Massestrom des Verbrennungsgemisches (bzw. Leistung des Heizgerätes) für verschiedene eintretende Sensorsignale, kann beispielsweise mittels eines Referenzheizgerätes mit entsprechend angeordnetem ersten und zweiten Flammensensor ermittelt werden, wobei Luftzahl und Leistung des Referenzheizgerätes bekannt sind und so ein Zusammenhang zwischen Sensorsignal (von erstem und zweiten Flammensensor) und einer Luftzahl und einer Leistung des Heizgerätes beispielsweise anhand von Kennfeldaufnahmen des Heizgerätes bestimmbar ist.

Gemäß einer Ausgestaltung können weitere Betriebsparameter des Heizgerätes in eine Durchführung des Schrittes b) einbezogen werden. Ein Einbeziehen zusätzlicher Betriebsparameter des Heizgerätes kann eine präzisiere Ermittlung des von Luftzahl und Leistung des Heizgerätes ermöglichen.

Gemäß einer Ausgestaltung können die weiteren Betriebsparameter eine Umgebungstemperatur, eine Temperatur in der Zuführung Verbrennungsluft, eine Leistung einer Fördereinrichtung des Heizgerätes und/ oder eine Temperatur in einem Vorlauf und/ oder einem Rücklauf des Heizgerätes sein.

Nach einem weiteren Aspekt wird auch ein Heizgerät vorgeschlagen, aufweisend ein hier vorgeschlagenes Regel- und Steuergerät. Bei dem Heizgerät kann es sich um ein Gasheizgerät, insbesondere um ein gasbetriebenes Gasheizgerät, handeln. Das Gasheizgerät kann einen Brenner und eine Fördereinrichtung aufweisen, mit der ein Verbrennungsgemisch aus

Brenngas und Verbrennungsluft einem Brenner zugeführt werden kann. Das Heizgerät kann insbesondere eine Regelung der Zusammensetzung des Verbrennungsgemisches (Luftzahl, Verbrennungsluftverhältnis) unter Einbeziehung eines ersten und zweiten Signals eines ersten und zweiten Flammensensors aufweisen.

Nach einem weiteren Aspekt wird auch ein Computerprogramm vorgeschlagen, umfassend Befehle, die bewirken, dass das erfindungsgemäße Heizgerät die Schritte des erfindungsgemäßen Verfahrens ausführt.

Auch wird ein maschinenlesbares Speichermedium vorgeschlagen, auf dem das Computerprogramm gespeichert ist. Regelmäßig handelt es sich bei dem maschinenlesbaren Speichermedium um einen computerlesbaren Datenträger.

Auch wird ein Regel- und Steuergerät für ein Heizgerät vorgeschlagen, eingerichtet zur Durchführung eines hier vorgeschlagenen Verfahrens. Das Regel- und Steuergerät kann hierzu beispielsweise einen Prozessor aufweisen, und/ oder über diesen verfügen. In diesem Zusammenhang kann der Prozessor beispielsweise das auf einem Speicher (des Regel- und Steuergeräts) hinterlegte Verfahren ausführen. In vorteilhafter Weise können auf dem Speicher des Regel- und Steuergeräts auch Betriebsdaten und beispielsweise entsprechende Funktionen, die mögliche Kombinationen von Luftzahl und Leistung des Heizgerätes für ein erstes und zweites Signal von erstem und zweitem Flammensensor angeben, zur Durchführung eines hier vorgeschlagenen Verfahrens hinterlegt sein.

Ein Regel- und Steuergerät für ein Heizgerät mit mindestens zwei Flammensensoren ist eingerichtet, ein Verfahren der hier vorgestellten Art auszuführen. Ein Heizgerät kann mit einem solchen Regel- und Steuergerät ausgeführt sein.

Insbesondere wird ein Heizgerät vorgeschlagen, umfassend einen Brenner, mindestens zwei Flammensensoren und Mitteln, die so angepasst sind, dass sie die Schritte des hier vorgeschlagenen Verfahrens ausführen. Zudem kann ein Computerprogramm vorliegen, umfassend Befehle, die bewirken, dass dieses Heizgerät die Schritte des Verfahrens ausführt.

Die im Zusammenhang mit dem Verfahren erörterten Details, Merkmale und vorteilhaften Ausgestaltungen können entsprechend auch bei dem hier vorgestellten Computerprogramm, dem Regel- und Steuergerät, dem Heizgerät und der Verwendung auftreten und umgekehrt. Insoweit wird auf die dortigen Ausführungen zur näheren Charakterisierung der Merkmale vollumfänglich Bezug genommen.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Hier werden somit ein Verfahren zur Betreiben eines Heizgerätes, ein Computerprogramm und ein Heizgerät angegeben, welche die mit Bezug auf den Stand der Technik geschilderten Probleme zumindest teilweise lösen. Insbesondere tragen das Verfahren zum Betreiben eines Heizgerätes, das Computerprogramm und das Heizgerät zumindest dazu bei, eine sichere und langzeitstabile Regelung eines Heizgerätes, insbesondere des Verbrennungsluftverhältnisses, basierend auf einer erfassten Flammentemperatur zu ermöglichen. Weiter vorteilhaft ist ein hier vorgeschlagenes Verfahren vollständig computerimplementiert durchführbar und erfordert somit keine baulichen Änderungen an einem Heizgerät.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: einen Ablauf eines hier vorgestellten Verfahrens,
- Fig. 2:: ein hier vorgeschlagenes Heizgerät,
- Fig. 3:: eine Anordnung von erstem und zweitem Flammensensor und
- Fig. 4:: Parameterverläufe, die sich bei Durchführung eines hier vorgeschlagenen Verfahrens einstellen können.

Fig. 1 zeigt beispielhaft und schematisch einen Ablauf eines hier vorgeschlagenen Verfahrens. Das Verfahren dient einem Betreiben eines Heizgerätes 1, insbesondere einer Regelung einer Luftzahl λ des Verbrennungsgemisches. Die mit den Blöcken 110,120 und 130 dargestellte Reihenfolge der Schritte a), b) und c) kann sich bei einem regulären Betriebsablauf einstellen, wobei diese insbesondere regelmäßig oder permanent wiederholt werden können.

Fig. 2 zeigt beispielhaft und schematisch ein hier vorgeschlagenes Heizgerät 1, eingerichtet zur Verbrennung eines Brenngases wie Erdgas oder Wasserstoff. Dieses umfasst einen in einer Brennkammer 8 angeordneten Brenner 3. Über eine Zuführung Verbrennungsluft 4 wird Verbrennungsluft durch ein Gebläse 2 angesaug und über ein Gasventil 5 wird dem angesaugten Massestrom Verbrennungsluft Brenngas zugesetzt und das Verbrennungsgemisch aus Brenngas und Verbrennungsluft wird über einen Gemischkanal 12 dem Brenner 3 zugeführt. Ein im Abgasweg des Brenners 3 angeordneter Wärmetauscher 11 kann bei der Verbrennung in der Brennkammer 8 erzeugte Wärme auf einen, in einem (hier nicht gezeigten) Heizkreis, zirkulierenden Wärmeträger übertragen. Bei der Verbrennung entstehende Verbrennungsprodukte können über ein Abgasrohr 9 einer Abgasanlage 10 zugeführt werden. In der Brennkammer 8 sind ein erster Flammensensor 6 und ein zweiter Flammensensor 13 derart angeordnet, dass ein erstes Signal des ersten Flammensensors 6 und ein zweites Signal einer Flamme des Brenners 3 erfasst werden. Dabei sind erster Flammensensor 6 und zweiter Flammensensor 13 unterschiedliche Flammensensoren, beispielsweise kann der erste Flammensensor 6 ein Temperatursensor und der zweite Flammensensor 13 eine Ionisationselektrode sein. Ionisationselektrode und Temperatursensor weisen eine deutlich abweichende Charakteristik hinsichtlich einer Luftzahl λ und Massestrom *ṁ* des dem Brenner 3 zugeführten Massestromes Verbrennungsgemisch auf.

Ein Regel- und Steuergerät 7 ist zur Regelung des Heizgerätes 1 eingerichtet. Hierfür ist dieses zumindest mit dem ersten Flammensensor 6, dem zweiten Flammensensor 13, dem Gebläse 2 und dem Gasventil 5 elektrisch verbunden. Das Regel- und Steuergerät 7 kann anhand des ersten Signals und zweiten Signals von erstem und zweitem Flammensensor 6, 13 der Flamme am Brenner 3 auf eine Luftzahl λ und einen Massestrom *ṁ* schließen und diese regeln. Der Massestrom *ṁ* kann dabei ein Maß für die (aktuelle) Leistung des Heizgerätes 1 sein.

In Block 110 kann gemäß Schritt a) ein erstes Signal 14 des ersten Flammensensors 6 und das zweite Signal 15 des zweiten Flammensensors 13 erfasst werden. Der Schritt a) kann insbesondere durch das Regel- und Steuergerät 7 durchgeführt werden, wobei die erfassten Signale 14, 15 auf einem Speicher des Regel- und Steuergerätes 7 hinterlegt werden können.

Fig. 3 zeigt beispielhaft und schematisch einen Brenner 3 des Heizgerätes 1 mit einem zylinderförmigen Brennerkörper 18, an dem ein erster Flammensensor 6 und ein zweiter Flammensensor 13 angeordnet sind. In diesem alternativen Beispiel können erster Flammensensor 6 und zweiter Flammensensor 13 gleiche Sensoren(typen) sein. Der erste Flammensensor 6 kann einen Abstand 16 zum Brennerkörper 18 und der zweite Flammensensor 13 kann einen Abstand 17 zum Brennerkörper 18 aufweisen, wobei der Abstand 16 des ersten Flammensensors 6 deutlich geringer ist als der Abstand 17 des zweiten Flammensensors 13. Dieser abweichende Abstand des Flammensensors 16,17 resultiert in einer abweichenden Charakteristik hinsichtlich der Luftzahl λ und dem Massestrom *ṁ* des dem Brenner 3 zugeführten Massestromes Verbrennungsgemisch.

In Block 120 kann gemäß Schritt b) ein dem Brenner zugeführter Massestrome Verbrennungsgemisch und die Luftzahl (λ) des Verbrennungsgemisches unter Einbeziehung von erstem und zweitem Signal 14,15 ermittelt oder berechnet werden.

Fig. 4 zeigt beispielhaft und schematisch ein Diagramm, das eine Funktion möglicher Kombinationen von Luftzahl λ und Massestrom *ṁ* für ein erfasstes erstes Signal 14 des ersten Flammensensors 6 und eine Funktion möglicher Kombinationen von Luftzahl λ und Massestrom *ṁ* für ein erfasstes zweites Signal 15 des zweiten Flammensensors 13 darstellt. Ein Betriebspunkt 19 kann als Schnittpunkt der Funktionen, also der Kombination von Luftzahl λ und Massestrom *ṁ* die gemäß erstem und zweitem Signal 14,15 möglich ist.

In Block 130 kann gemäß Schritt c) das Heizgerät 1 die in Block 120 (Schritt b) ermittelten Luftzahl λ und Massestrom *ṁ* in die Regelung des Heizgerätes 1 durch das Regel- und Steuergerät 7 einbezogen werden.

### Bezugszeichenliste

- 1: Heizgerät
- 2: Gebläse
- 3: Brenner
- 4: Zuführung Verbrennungsluft
- 5: Gasventil
- 6: erster Flammensensor
- 7: Regel- und Steuergerät
- 8: Brennkammer
- 9: Abgasrohr
- 10: Abgasanlage
- 11: Wärmetauscher
- 12: Gemischkanal
- 13: zweiter Flammensensor
- 14: erstes Signal
- 15: zweites Signal
- 16: Abstand erster Flammensensor
- 17: Abstand zweiter Flammensensor
- 18: Brennerkörper
- 19: Betriebspunkt

## Patentansprüche

1. Verfahren zum Betreiben eines Heizgerätes (1), aufweisend einen Brenner (3), dem ein Verbrennungsgemisch aus Brenngas und Verbrennungsluft zugeführt wird, und einen ersten Flammensensor (6) und einen zweiten Flammensensor (13), wobei erster Flammensensor (6) und zweiter Flammensensor (13) Signale mit unterschiedlicher Charakteristik in Bezug auf eine aktuelle Leistung und/oder Luftzahl (λ) des Heizgerätes (1) erzeugen, umfassend zumindest die folgenden Schritte:
a) Erfassen eines ersten Signals (14) des ersten Flammensensors (6) und eines zweiten Signals (15) des zweiten Flammensensors (13),
b) Bestimmen eines dem Brenner (3) zugeführten Massestromes (*ṁ*) des Verbrennungsgemisches und der Luftzahl (λ) des Verbrennungsgemisches unter Einbeziehung des ersten Signals (14) und des zweiten Signals (15), wobei die Luftzahl (λ) und der Massestrom (*ṁ*) über mehrdimensionale Funktionen bestimmt werden,
c) Regeln des Heizgerätes (1) unter Einbeziehung des in Schritt b) bestimmten Massestromes (*ṁ*) und der in Schritt b) bestimmten Luftzahl (λ).

2. Verfahren nach Anspruch 1, wobei der erste Flammensensor (6) und der zweite Flammensensor (13) ausgewählt sind aus folgender Gruppe: Ionisationselektrode, Temperatursensor, Lambdasonde, optischer Sensor, Hot Surface Igniter.

3. Verfahren nach Anspruch 2, wobei der erste Flammensensor (6) und der zweite Flammensensor (13) verschiedene Elemente der Gruppe sind.

4. Verfahren nach einem der vorangehenden Ansprüche, wobei der erste Flammensensor (6) und der zweite Flammensensor (13) an unterschiedlichen Positionen bezogen auf den Brenner (3) des Heizgerätes (1) angeordnet sind.

5. Verfahren nach einem der vorangehenden Ansprüche, das in Schritt b) die Luftzahl (λ) und/ oder der Massestrom (*ṁ*) unter Einbeziehung einer künstlichen Intelligenz ermittelt wird, die in Vorversuchen mit bekanntem Massestrom (*ṁ*) und bekannter Luftzahl (λ) angelernt wurde.

6. Heizgerät (1) mit einem Brenner (3), mindestens zwei Flammensensoren (6, 13) und einem Regel- und Steuergerät, das so angepasst ist, dass es die Schritte des Verfahrens nach Anspruch 1 ausführt.

7. Computerprogramm, umfassend Befehle, die bewirken, dass das Heizgerät (1) des Anspruchs 6 die Schritte des Verfahrens nach Anspruch 1 ausführt.

## Claims

1. Method for operating a heating device (1), comprising a burner (3), to which a combustion mixture of combustion gas and combustion air is supplied, and a first flame sensor (6) and a second flame sensor (13), wherein the first flame sensor (6) and second flame sensor (13) generate signals with different characteristics with respect to a current power and/or air ratio (λ) of the heating device (1), comprising at least the following steps:
a) detecting a first signal (14) of the first flame sensor (6) and a second signal (15) of the second flame sensor (13),
b) determining a mass flow (ṁ) of the combustion mixture supplied to the burner (3) and the air ratio (λ) of the combustion mixture, taking into account the first signal (14) and the second signal (15), wherein the air ratio (λ) and the mass flow (*ṁ*) are determined using multidimensional functions,
c) controlling the heating device (1) taking into account the mass flow (ṁ) determined in step b) and the air ratio (λ) determined in step b).

2. Method according to claim 1, wherein the first flame sensor (6) and the second flame sensor (13) are selected from the following group: ionization electrode, temperature sensor, lambda probe, optical sensor, hot surface igniter.

3. Method according to claim 2, wherein the first flame sensor (6) and the second flame sensor (13) are different elements of the group.

4. Method according to any one of the preceding claims, wherein the first flame sensor (6) and the second flame sensor (13) are arranged at different positions relative to the burner (3) of the heating device (1).

5. Method according to any one of the preceding claims, wherein in step b) the air ratio (λ) and/or the mass flow (*ṁ*) is determined by way of an artificial intelligence, which has been trained in preliminary tests with a known mass flow (*ṁ*) and known air ratio (λ).

6. Heating device (1) with a burner (3), at least two flame sensors (6, 13) and a regulating and control device adapted to carry out the steps of the method according to claim 1.

7. Computer program, comprising commands which cause the heating device (1) of claim 6 to carry out the steps of the method according to claim 1.

## Revendications

1. Procédé de fonctionnement d'un appareil de chauffage (1) présentant un brûleur (3) auquel un mélange de combustion de gaz combustible et d'air de combustion est acheminé, et un premier capteur de flamme (6) et un second capteur de flamme (13), dans lequel le premier capteur de flamme (6) et le second capteur de flamme (13) génèrent des signaux avec des caractéristiques différentes par rapport à une puissance et/ou un rapport air/combustible (λ) actuels de l'appareil de chauffage (1), comprenant au moins les étapes suivantes de :
a) détection d'un premier signal (14) du premier capteur de flamme (6) et d'un second signal (15) du second capteur de flamme (13),
b) détermination d'un débit massique (ṁ) du mélange de combustion amené au brûleur (3) et du rapport air/combustible (λ) du mélange de combustion en tenant compte du premier signal (14) et du second signal (15), dans lequel le rapport air/combustible (λ) et le débit massique (ṁ) sont déterminés par des fonctions multidimensionnelles,
c) régulation de l'appareil de chauffage (1) en tenant compte du débit massique (ṁ) déterminé à l'étape b) et du rapport air/combustible (λ) déterminé à l'étape b).

2. Procédé selon la revendication 1, dans lequel le premier capteur de flamme (6) et le second capteur de flamme (13) sont sélectionnés parmi le groupe suivant : électrode d'ionisation, capteur de température, sonde lambda, capteur optique, allumeur de surface chaude.

3. Procédé selon la revendication 2, dans lequel le premier capteur de flamme (6) et le second capteur de flamme (13) sont différents éléments du groupe.

4. Procédé selon l'une quelconque des revendications précédentes, dans lequel le premier capteur de flamme (6) et le second capteur de flamme (13) sont disposés à différentes positions par rapport au brûleur (3) de l'appareil de chauffage (1).

5. Procédé selon l'une quelconque des revendications précédentes, dans lequel, à l'étape b), le rapport air/combustible (λ) et/ou le débit massique (ṁ) est déterminé en tenant compte d'une intelligence artificielle qui a été entraînée lors d'essais préliminaires avec un débit massique (ṁ) connu et un rapport air/combustible (λ) connu.

6. Appareil de chauffage (1) avec un brûleur (3), au moins deux capteurs de flamme (6, 13) et un appareil de régulation et de commande qui est adapté pour mettre en œuvre les étapes du procédé selon la revendication 1.

7. Programme informatique comprenant des instructions qui entraînent la mise en réalisation des étapes du procédé selon la revendication 1 par l'appareil de chauffage (1) de la revendication 6.
